# FASCICULE DE BREVET EUROPEEN

(11) **EP 1 063 870 B1**
(45) Date de publication et mention de la délivrance du brevet: **29.09.2004**
(21) Numéro de dépôt: 00401446.0
(22) Date de dépôt: 24.05.2000
(51) Int. Cl.: H05B 41/04

(54) **Perfectionnements aux modules d'amorçage de lampes à décharge de projecteurs de véhicule automobile**
Fortbildung von Zündübertragern für Entladungslampen in Kraftfahrzeugscheinwerfern
Improvements to discharge lamp starting modules in car headlamps

(30) Priorité: 21.06.1999 FR 9908057
(43) Date de publication de la demande: 27.12.2000
(73) Titulaire: VALEO VISION, 93012 Bobigny Cédex (FR)
(72) Inventeur: Tran, René, 93012 Bobigny Cedex (FR); Nicolai, Jean Marc, 93012 Bobigny Cedex (FR)
(74) Mandataire: Lemaire, Marc

(56) Documents cités:
- EP-A- 0 515 958
- EP-A- 0 740 494
- DE-A- 19 751 548
- PATENT ABSTRACTS OF JAPAN vol. 1999, no. 01, 29 janvier 1999 (1999-01-29) & JP 10 270270 A (MATSUSHITA ELECTRIC IND CO LTD), 9 octobre 1998 (1998-10-09)

## Description

La présente invention est relative aux modules d'amorçage de lampes à décharge notamment pour véhicule automobile.

Classiquement, ainsi qu'illustré sur la Figure 1, un tel module d'amorçage comprend un transformateur 1 dont l'enroulement secondaire 1a est monté en série avec la lampe à décharge (référencée par 3) et dont l'enroulement primaire 1b est quant à lui monté en série avec un élément de commutation 2 (éclateur thyristor IGBT). Un condensateur 4 est monté en parallèle à la branche comportant l'éclateur 2 et l'enroulement primaire 1 b. Un tel transformateur est par exemple décrit dans le document EP-A-0 515 958.

Dans EP-A-515958, le transformateur comporte un noyau magnétique en ferrite doux et un enroulement secondaire composé de tours de feuille mince de telle sorte que le noyau ne sature dans aucun mode de fonctionnement.

On connaît également par le document DE-A-197 51 548 un transformateur pour l'amorçage d'une lampe à décharge dont le noyau en matériau non conducteur est refermé sur lui-même ou comporte un entrefer.

On connaît aussi par le document EP-A-0 740 494 un circuit pour l'alimentation d'une lampe à décharge comportant un transformateur dont le noyau est constitué de deux noyaux de caractéristiques différentes réunis par exemple par un adhésif. L'un de ces noyaux est en un matériau de faible perméabilité, tel qu'une poudre de fer ou du permalloy, avec une magnétisation à saturation élevée, tandis que l'autre noyau est formé de ferrite avec une faible magnétisation à saturation.

On connaît enfin du document JP-A-10270270 un transformateur pour l'allumage des moteurs à combustion interne, comportant des enroulements primaire et secondaire coaxiaux entourant un noyau magnétique à chaque extrémité duquel est disposé un aimant de telle manière que le flux magnétique généré par ces aimants soit opposé au flux magnétique généré par l'enroulement primaire.

Lors du démarrage de la lampe, l'éclateur 2 et le transformateur 1 permettent de générer entre les électrodes de la lampe à décharge une impulsion d'amorçage haute tension (de l'ordre de 12 à 15 KV).

Par la suite, et notamment en régime nominal, le transformateur 1 n'intervient dans le fonctionnement de la lampe à décharge que par l'intermédiaire de son enroulement secondaire 1a qui joue le rôle d'une self-inductance.

Les transformateurs des modules d'amorçage utilisés pour les lampes à décharge de véhicules automobiles sont généralement dimensionnés (électriquement et mécaniquement) de façon à ce que leur enroulement secondaire 1a présente un niveau de saturation élevé (intensité de courant de saturation en général supérieure à 4 ampères).

On souhaite toutefois pouvoir miniaturiser ces modules d'amorçage et leurs transformateurs pour les intégrer soit dans les embases des lampes à décharge, soit dans des connecteurs destinés à recevoir des embases de lampes à décharge ou encore dans un module électronique compact réalisant tout ou partie des fonctions du circuit de commande (appelé "ballast"), que celles-ci soient intégrées ou non.

Or, la miniaturisation d'un transformateur de module d'amorçage se traduit par la nécessité d'avoir des niveaux de saturation beaucoup plus faibles (de l'ordre de 1,5 ampères) pour l'enroulement secondaire.

Il en résulte des pics de courant très élevés (supérieurs à 20 ampères)qui sont dus en particulier aux transitions générées par l'amorçage de la lampe pendant la phase d'allumage.

Ces pics de courant élevés posent un problème de dimensionnement pour les différents composants du "ballast", c'est à dire pour les composants du circuit d'alimentation autres que ceux du circuit d'amorçage.

Un but de l'invention est de résoudre ce problème.

L'invention propose quant à elle un module d'amorçage de lampe à décharge notamment pour véhicule automobile comportant un transformateur haute tension qui comprend un circuit magnétique en forme d'anneau sur lequel sont bobinés un enroulement primaire monté en série avec un élément de commutation et un enroulement secondaire monté en série avec la lampe à décharge, le module comportant en outre des moyens de modification des caractéristiques magnétiques pour réaliser sur le transformateur une aimantation complémentaire pour repousser le niveau de saturation de l'enroulement secondaire dudit transformateur.

L'invention est avantageusement complétée par les différentes caractéristiques suivantes, prises seules ou selon toutes leurs combinaisons techniquement possibles :
- les moyens d'aimantation complémentaire comportent un aimant permanent disposé dans le circuit magnétique.
- cet aimant permanent est disposé dans un entrefer du circuit magnétique du transformateur.
- l'aimant permanent comporte des moyens de détrompage.
- les moyens d'aimantation complémentaire comprennent un troisième enroulement bobiné sur le circuit magnétique, alimenté de façon permanente ou transitoire.

L'invention concerne également une lampe à décharge pour véhicule automobile, caractérisée en ce que son embase intègre un module d'amorçage selon une des revendications 1 à 5.

Elle propose également un connecteur pour lampe à décharge de véhicule automobile, caractérisé en ce qu'il intègre un module d'amorçage selon une des revendications 1 à 5.

Elle propose en outre un module électronique réalisant tout ou partie des fonctions de commande de l'alimentation de la lampe à décharge, caractérisé en ce qu'il intègre un module d'amorçage selon une des revendications 1 à 5.

D'autres caractéristiques et avantages de l'invention ressortiront encore de la description qui suit et qui doit être lue en regard des dessins annexés sur lesquels :
- la Figure 1, déjà analysée, est une représentation schématique d'un module d'amorçage de lampe à décharge de véhicule automobile ;
- la Figure 2 est une représentation schématique d'un transformateur d'un module d'amorçage conforme à un mode de réalisation possible pour l'invention ;
- la Figure 3 est un graphe sur lequel on a porté un exemple d'impulsion de courant traversant l'enroulement secondaire d'un transformateur dans le cas où ce transformateur comporte un aimant permanent correctement orienté, dans le cas où il ne comporte pas d'aimant permanent et dans le cas où il comporte un aimant permanent orienté dans le mauvais sens ;
- la Figure 4 et la Figure 5 illustrent l'intégration d'un transformateur du type de celui représenté sur la Figure 2 dans une embase de lampe ;
- la Figure 6 illustre l'intégration d'un module d'amorçage conforme à un mode de réalisation possible de l'invention dans un connecteur de lampe à décharge
- les Figures 7a et 7b illustrent l'intégration d'un module d'amorçage conforme à un mode de réalisation de l'invention dans un module électronique déporté ou non par rapport à la lampe à décharge.

On a représenté sur la Figure 2 le transformateur 1 d'un module d'amorçage conforme à un mode de réalisation possible de l'invention.

Ce transformateur 1 est un transformateur de type torique.

Il comporte un anneau 5 en un matériau magnétique, par exemple en ferrite, sur lequel sont bobinés d'une part l'enroulement primaire 1b et d'autre part l'enroulement secondaire 1a.

Cet anneau 5 n'est pas totalement refermé sur lui-même mais présente une séparation d'entrefer 6, dans laquelle est disposé un aimant permanent 8.

Cet aimant permanent 8 est orienté de façon à déplacer la courbe d'hystérésis de l'anneau 5. Ce déplacement de la courbe d'hystérésis de l'anneau 5 permet d'augmenter la valeur de courant pour lequel on atteint une saturation du circuit magnétique.

Il est par exemple dimensionné pour faire passer cette intensité de courant de saturation de 1,5 à 4 ampères, pour un volume d'encombrement du transformateur identique.

L'aimant permanent 8 peut être accolé à une tranche d'extrémité de l'anneau 5 ou, comme représenté sur la Figure 2, être disposé sensiblement au milieu de l'entrefer 6 sans être en contact avec l'anneau 5.

Il est par exemple maintenu dans l'entrefer 6 par un élément 7 qui est en un matériau amagnétique et isolant électriquement et qui s'étend à travers ledit entrefer 6.

A titre d'illustration, on a représenté sur la Figure 3 la courbe d'intensité d'une impulsion de courant I générée dans l'enroulement secondaire 1 a par un circuit donné dans le cas d'un transformateur 1 sans aimant permanent.

On a également représenté sur cette même Figure 3 la courbe d'intensité d'une impulsion de courant générée dans l'enroulement secondaire 1a par le même circuit dans le cas où le transformateur 1 comporte un aimant permanent correctement orienté.

On a enfin également représenté sur cette Figure 3 la courbe d'intensité d'une impulsion de courant générée dans l'enroulement secondaire 1a par le même circuit dans le cas où le transformateur 1 comporte un aimant permanent orienté dans le mauvais sens.

On constate sur cette Figure 3 que la présence d'un aimant permanent positionné correctement permet de fortement atténuer le pic de courant qui est généré en l'absence de cet aimant.

On constate également que ce pic est au contraire fortement augmenté si l'aimant permanent n'est pas correctement orienté.

Dans le cas d'un aimant correctement orienté, la durée du pic de courant t est allongée (de t1 à t2) ce qui facilite l'amorçage de la lampe.

Pour éviter que l'aimant soit orienté dans le mauvais sens, on prévoit sur celui-ci des moyens de détrompage qui permettent, lors du montage, de connaître le sens selon lequel il doit positionner l'aimant 8 sur le transformateur 1.

Par exemple, l'aimant 8 est d'une forme particulière qui empêche de le monter dans le mauvais sens.

D'autres moyens qu'un aimant permanent introduit dans l'anneau magnétique du transformateur peuvent être utilisés pour augmenter la valeur du courant pour lequel on obtient une saturation du circuit magnétique.

En particulier, l'augmentation de la valeur du courant pour lequel on obtient une saturation du circuit magnétique peut également être réalisée par l'alimentation d'un enroulement 9 complémentaire bobiné sur l'anneau 5 (enroulement représenté en pointillés sur la Figure 2). L'alimentation de l'enroulement 9 peut être réalisée de façon permanente ou transitoire.

Comme on l'aura compris, les structures de transformateurs qui viennent d'être décrites sont particulièrement avantageuses lorsque l'on souhaite intégrer le module d'amorçage par exemple, ainsi qu'illustré sur les Figures 4 et 5, dans l'embase 10 d'une lampe à décharge ou encore ainsi qu'illustré sur la Figure 6, dans un boîtier de connexion 11 destiné à recevoir une lampe à décharge.

Dans l'exemple de réalisation illustré sur les Figures 4 et 5, le transformateur torique 1 s'étend dans l'embase 10 perpendiculairement à la lampe 3.

Dans l'exemple de réalisation illustré sur la Figure 6, le transformateur 1 est reçu dans une zone centrale du boîtier 11, son axe étant par exemple confondu avec l'axe de la zone 12 de connexion dans laquelle l'embase de la lampe à décharge est destinée à être reçue. Le boîtier 11 comporte en outre un renflement latéral 13 dans lequel sont reçus l'élément de commutation 2 et le condensateur 4.

L'invention trouve également avantageusement application dans le cas où l'on souhaite intégrer le module d'amorçage à un module électronique réalisant tout ou partie des fonctions de commande de l'alimentation d'une lampe à décharge.

C'est ce qu a été illustré sur la Figure 7a sur laquelle on a représenté un ballast intégré dans un boîtier de connexion 15 destiné à recevoir une lampe à décharge 3. Un transformateur est intégré dans ce boîtier avec l'élément de commutation 2, le condensateur 4 et une électronique de commande 14.

Sur la Figure 7b, on a illustré le cas où le ballast ou une partie de celui-ci est intégrée dans un module 16 qui est déporté par rapport au boîtier de connexion 17 sur lequel la lampe 3 est enfichée et auquel ledit module 16 est relié.

## Revendications

1. Module d'amorçage de lampe à décharge (3) notamment pour véhicule automobile comportant un transformateur haute tension (1) qui comprend un circuit magnétique (5) sur lequel sont bobinés un enroulement primaire (1b) monté en série avec un élément de commutation et un enroulement secondaire (1a) monté en série avec la lampe à décharge (3), le module comportant en outre des moyens de modification (8, 9) des caractéristiques magnétiques pour réaliser sur le transformateur (1) une aimantation complémentaire pour repousser le niveau de saturation de l'enroulement secondaire (1a) dudit transformateur (1), et en ce que le circuit magnétique (5) est un anneau (5).

2. Module d'amorçage selon la revendication 1, **caractérisé en ce que** les moyens d'aimantation complémentaire (8, 9) comportent un aimant permanent (8) disposé dans le circuit magnétique (5).

3. Module d'amorçage selon la revendication 2, **caractérisé en ce que** cet aimant permanent (8) est disposé dans un entrefer (6) du circuit magnétique (5) du transformateur (1 ).

4. Module d'amorçage selon l'une des revendications 2 ou 3, **caractérisé en ce que** l'aimant permanent (8) comporte des moyens de détrompage.

5. Module d'amorçage selon la revendication 1, **caractérisé en ce que** les moyens d'aimantation complémentaire (8, 9) comprennent un troisième enroulement (9) bobiné sur le circuit magnétique (5), alimenté de façon permanente ou transitoire.

6. Lampe (3) à décharge pour véhicule automobile, **caractérisée en ce que** son embase (10) intègre un module d'amorçage selon l'une des revendications précédentes.

7. Connecteur (15) pour lampe à décharge (3) de véhicule automobile, **caractérisé en ce qu'**il intègre un module d'amorçage selon l'une des revendications 1 à 5.

8. Module électronique (16) de commande d'une lampe à décharge (3), **caractérisé en ce qu'**il intègre un module d'amorçage selon l'une des revendications 1 à 5.

## Patentansprüche

1. Zündmodul einer Entladungslampe (3) insbesondere für Kraftfahrzeuge, mit einem Hochspannungstransformator (1), der einen Magnetkreis (5) aufweist, auf den eine mit einem Kommutierungselement in Reihe geschaltete Primärspule (1b) und eine mit der Entladungslampe (3) in Reihe geschaltete Sekundärspule (1a) gewickelt sind, wobei das Modul ferner Mittel (8, 9) zum Ändern der magnetischen Eigenschaften umfasst, um auf dem Transformator (1) eine zusätzliche Magnetisierung vorzunehmen, um den Sättigungsgrad der Sekundärspule (1a) des Transformators (1) zurückzudrängen, und wobei der Magnetkreis (5) ein Ring (5) ist.

2. Zündmodul nach Anspruch 1,
**dadurch gekennzeichnet, dass** die Mittel zur zusätzlichen Magnetisierung (8, 9) einen Permanentmagneten (8) aufweisen, der in dem Magnetkreis (5) angeordnet ist.

3. Zündmodul nach Anspruch 2,
**dadurch gekennzeichnet, dass** der Permanentmagnet (8) in einem Luftspalt (6) des Magnetkreises (5) des Transformators (1) angeordnet ist.

4. Zündmodul nach einem der Ansprüche 2 oder 3,
**dadurch gekennzeichnet, dass** der Permanentmagnet (8) Unverwechselbarkeitsmittel umfasst.

5. Zündmodul nach Anspruch 1,
**dadurch gekennzeichnet, dass** die Mittel zur zusätzlichen Magnetisierung (8, 9) eine auf den Magnetkreis (5) gewickelte dritte Spule (9) aufweisen, die permanent oder vorübergehend versorgt wird.

6. Entladungslampe (3) für Kraftfahrzeuge,
**dadurch gekennzeichnet, dass** ihr Sockel (10) ein Zündmodul nach einem der vorhergehenden Ansprüche beinhaltet.

7. Verbinder (15) für Entladungslampen für Kraftfahrzeuge,
**dadurch gekennzeichnet, dass** er ein Zündmodul nach einem der Ansprüche 1 bis 5 beinhaltet.

8. Elektronisches Gerät (16) zum Steuern einer Entladungslampe (3),
**dadurch gekennzeichnet, dass** es ein Zündmodul nach einem der Ansprüche 1 bis 5 beinhaltet.

## Claims

1. Starting module for a discharge lamp (3) in particular for a motor vehicle, comprising a high-voltage transformer (1) which comprises a magnetic circuit (5) on which there are wound a primary winding (1b) connected in series with a switching element and a secondary winding (1a) connected in series with a discharge lamp (3), the module also comprising means (8, 9) of modifying the magnetic characteristics in order to produce on the transformer (1) a complementary magnetisation in order to push back the saturation level of the secondary winding (1a) of the said transformer (1), and in that the magnetic circuit (5) is a ring (5).

2. Starting module according to Claim 1, **characterised in that** the complementary magnetisation means (8, 9) comprise a permanent magnet (8) disposed in the magnetic circuit (5).

3. Starting module according to Claim 2, **characterised in that** this permanent magnet (8) is disposed in an air gap (6) of the magnetic circuit (5) of the transformer (1).

4. Starting module according to one of Claims 2 or 3, **characterised in that** the permanent magnet (8) comprises positive location means.

5. Starting module according to Claim 1, **characterised in that** the complementary magnetisation means (8, 9) comprise a third winding (9) wound on the magnetic circuit (5), supplied continuously or transiently.

6. Discharge lamp (3) for a motor vehicle, **characterised in that** its base (10) includes a starting module according to one of the preceding claims.

7. Connector (15) for a motor vehicle discharge lamp (3), **characterised in that** it includes a starting module according to one of Claims 1 to 5.

8. Electronic module (16) for controlling a discharge lamp (3), **characterised in that** it includes a starting module according to one of Claims 1 to 5.
